# EUROPÄISCHE PATENTANMELDUNG

(11) **EP 0 275 861 A1**
(43) Veröffentlichungstag der Anmeldung: **27.07.1988**
(21) Anmeldenummer: 87890255.0
(22) Anmeldetag: 13.11.1987
(51) Int. Cl.: A41B 11/00

(54) **Gestricktes oder gewirktes Fussbekleidungsstück**

(30) Priorität: 05.12.1986 AT 3250/86
(71) Anmelder: Sastri Gesellschaft m.b.H., A-5023 Salzburg (AT)
(72) Erfinder: Hessel, Dieter, Dr., A-5020 Salzburg (AT)
(74) Vertreter: Gibler, Ferdinand, Dipl.Ing. Dr. techn.

(57) **Zusammenfassung**

Zur Vermeidung von Druckstellen weist der Fußteil (3) eines Kniestrumpfes (1) zwei unterschiedliche Maschenbindungen (5 und 10) auf. Während die Maschenbindung (5) im Schaftteil (2) des Kniestrumpfes (1) eine strukturierte Oberfläche mit rillenförmigen Vertiefungen (4) aufweist, ist die Maschenbindung (10) mit glatter Oberfläche ausgebildet.

## Beschreibung

Die Erfindung detrifft ein gestricktes oder gewirktes Fußbekleidungsstück mit einem sich an den Fußteil anschließenden Schaftteil.

Bei derartigen Fußbekleidungsstücken, wie Strümpfe oder Socken, ist der Schaftteil mit einer Maschenbindung gestrickt bzw. gewirkt, die den verschiedensten Mustern entspricht. Da diese stark strukturierte Maschenbindung bei den bekannten Ausführungen bis in den Zehenbereich geführt ist, kommt es beim Tragen des Schuhs, insbesondere im Ristbereich des Fußes, zu unangenehmen Druckstellen. Dies ist umso unangenehmer, als die für normale, lediglich eine glatte Maschenbindung aufweisende Socken vorgesehenen Schuhe durch die dicke strukturierte Maschenbindung von vornherein sehr eng an den Fuß anliegen.

Die Aufgabe der vorliegenden Erfindung liegt nun in der Schaffung eines gestrickten oder gewirkten Fußbekleidungsstückes mit einem sich an den Fußteil anschießenden Schaftteil, mit welchem die genannten Nachteile vermeidbar sind. Diese Aufgabe wird erfindungsgemäß dadurch gelöst, daß der Fußteil des Bedkleidungsstückes zumindest zwei Bereiche verschiedener Maschenbindungen aufweist, wobei der an den Zehenabschnitt anschließende Bereich eine glatte Oberfläche aufweist. Ein derartiger ausgebildeter Strumpf oder Socken ist unter Vermeidung von Druckstellen im Fußbereich besonders bequem zu tragen, wobei jedoch im aus dem Schuh hinausreichenden sichtbaren Teil des Fußes und den anschließenden Schaftteil die modische Strukturierung der Maschenbindung beibehalten wird. Auf diese Weise ist in vorteilhafter Art auch kein größerer Schuh zur Aufnahme der dickeren strukturierten Maschenbindung erforderlich, sodaß der Schuh auch in Verbindung mit normalen, lediglich eine glatte Maschenbindung aufweisenden Socken getragen werden kann. Des weiteren kann die Tiefe der Strukturierung im sichtbaren Fuß- und Schaftteil des Fußbekleidungsstückes ohne Minderung der guten Schuhkontakteigenschaften den modischen Trends entsprechend noch verstärkt werden.

Eine bevorzugte Ausführungsform der Erfindung besteht darin, daß die eine der unterschiedlichen Maschenbindungen der Maschenbindung des Schaftes entspricht. Durch die Weiterführung der Schaft-Maschenbindung bis in den Fußbereich wird der übergang zwischen den beiden unterschiedlichen Maschenbindungen in den Randbereich des Schuhs verlegt. Damit ist sichergestellt, daß der Abschnitt der glatten Maschenbindung auf den Schuhbereich beschränkt bleibt und der Übergang zwischen den beiden Maschenbindungen kaum sichtbar ist.

Gemäß einer weiteren vorteilhaften Ausführungsform der Erfindung ist vorgesehen, daß der Bereich mit der Schaftmusterbindung im Abstand vom Zehenteil endet. Durch diese Distanzierung der Schaftmusterbindung vom Zehenteil wird auch im Ristbereich des Fußes jedwede Bildung von unangenehmen Druckstellen zuverlässig ausgeschlossen.

Der Bereich mit der Schaft-Maschenbindung kann gemäß einer weiteren Ausführungsform der Erfindung auch lediglich im Ristbereich des Fußteiles gelegen sein. Mit einer derartigen Beschränkung der strukturierten Schaft-Maschenbindung auf den Ristbereich ist auch im Falle von ristoffenen, weit vorgezoge nen Damen-Schuhen der Übergang zwischen der glatten und strukturierten Maschenbindung nicht ersichtlich.

Schließlich kann auch gemäß einer weiteren bevorzugten Ausführungsform der Erfindung die Schaft-Maschenbindung am Beginn der Ferse enden. Damit ist auch im Fersenbereich die Bildung von Druckstellen im durch den Schuh abgedeckten Strumpfbereich zuverlässig ausgeschlossen.

Im folgenden wird die Erfindung an Hand eines in der Zeichnung dargestellten Ausführungsbeispieles näher beschrieben:

Der dargestellte Kniestrumpf 1 setzt sich im wesentlichen aus einem den Unterschenkel umschließenden Schaftteil 2 und einem den Fuß abdeckenden Fußteil 3 zusammen. Während der Schaftteil 2 eine durch rillenförmige Vertiefungen 4 strukturierte Maschenbindung 5 aufweist, ist im anschließenden, einen Zehen-Rist-Fersen- und Sohlenbereich 6,7,8,9 umfassenden Fußteil 3 eine Maschenbindung 10 mit glatter Oberfläche vorgesehen. Wie ersichtlich, ersteckt sich die strukturierte Maschenbindung 5 in den Anfangsbereich des Ristes 7, wo sie in die glatte Maschenbindung übergeht. Im gegenüberliegenden Fersenbereich 8 ist dieser Übergang zwischen beiden Maschenbindungen in den Beginn der Ferse 8 hochgezogen. Damit verläuft der Übergang zwischen den beiden Maschenbindungen 5 und 10 im wesentlichen im Bereich des Schuhöffnungsrandes. Durch diese Beschränkung der strukturierten Maschenbindung 5 oberhalb des Schuhöffnungsrandes werden unangenehme, durch die strukturierte Oberfläche gebildete Druckstellen im Fußereich vermieden und es besteht außerdem die Möglichkeit einer unabhängigen modischen Ausgestaltung der sichtbaren strukturierten Maschenbindung 5 ohne Rücksichtnahme auf die Schuhpasseigenschaften, In Abänderung der dargestellten beispielhaften Ausführungsform kann der Übergang zwischen den beiden Maschenbindungen 5 und 10 im Ristbereich zur Anpassung an eine große, vorgezogene Schuhöffnung aufweisenden Damenschuhe auch weiter nach vorne in Richtung zum Zehenbereich 6 verlegt werden.

## Patentansprüche

1. Gestricktes oder gewirktes Fußbekleidungsstück mit einem sich an den Fußteil anschließenden Schaftteil,
**dadurch gekennzeichnet,**
daß der Fußteil (3) des Bekleidungsstückes (1) zumindestens zwei Bereiche verschiedener Maschenbindungen (5, 10) aufweist, wobei der an den Zehenabschnitt anschießende Bereich eine glatte Oberfläche aufweist.

2. Fußbekleidungsstück nach Anspruch 1,
**dadurch gekennzeichnet,**
daß die eine der unterschiedlichen Maschenbindungen der Maschenbindung (5) des Schaftes (2) entspricht.

3. Fußbekleidungsstück nach Anspruch 1 oder 2,
**dadurch gekennzeichnet,**
daß der Bereich mit der Schaftmusterbindung (5) im Abstand vom Zehenteil (6) endet.

Fußbekleidungsstück nach einem der Ansprüche 1,2 oder 3,
**dadurch gekennzeichnet,**
daß der Bereich mit der Schaft-Maschenbindung (5) lediglich im Ristbereich (7) des Fußteiles (3) gelegen ist.

5. Fußbekleidungsstück nach einem der Ansprüche 1 bis 4,
**dadurch gekennzeichnet,**
daß die Schaft-Maschenbindung (5) am Beginn der Ferse (8) endet.
